# FASCICULE DE BREVET EUROPEEN

(11) **EP 0 929 991 B1**
(45) Date de publication et mention de la délivrance du brevet: **12.07.2006**
(21) Numéro de dépôt: 98924402.5
(22) Date de dépôt: 07.05.1998
(51) Int. Cl.: H05B 3/74

(54) **FOYER DE CUISSON A DETECTION DE LA PRESENCE D'UN RECIPIENT**
KOCHMULDE MIT TOPFANWESENHEITSERKENNUNG
KITCHEN RANGE WITH CONTAINER DETECTION

(30) Priorité: 07.05.1997 FR 9705623
(43) Date de publication de la demande: 21.07.1999
(73) Titulaire: Brandt Industries, 92500 Rueil Malmaison (FR)
(72) Inventeur: CORNEC, René, Thomson-CSF Propriété Intel., F-94117 Arcueil Cedex (FR); GASPARD, Jean-Yves, Thomson-CSF Propriété Intel., F-94117 Arcueil Cedex (FR); HELARY, Thierry, Thomson-CSF Propriété Intel., F-94117 Arcueil Cedex (FR)
(74) Mandataire: Santarelli
(86) Numéro de dépôt international: PCT/FR1998/000924
(87) Numéro de publication internationale: WO 1998/051128

(56) Documents cités:
- EP-A- 0 467 134
- EP-A- 0 490 289
- DE-A- 3 736 005
- DE-A- 3 934 157
- DE-C- 3 733 108
- GB-A- 2 103 910

## Description

La présente invention se rapporte à un foyer de cuisson par exemple placé sous une plaque isolante, foyer pour lequel on souhaite détecter la présence d'un récipient conducteur électrique par exemple posé sur la plaque isolante. On peut utiliser cette détection afin de mettre en marche le foyer seulement lorsqu'il est recouvert en partie ou en totalité par un récipient. Cette technique est couramment employée pour des foyers radiants ou halogènes.

Un foyer connu est décrit dans le brevet européen EP 0490289. Ce foyer comporte, dans sa bordure isolante, une bobine inductive de détection faisant le tour du foyer. Ce foyer est prévu pour être placé sous une plaque isolante, par exemple vitrocéramique. Lorsqu'un récipient conducteur électrique, par exemple posé sur la plaque isolante, recouvre cette bobine, la valeur de son inductance est modifiée et le récipient peut ainsi être détecté. Le principal inconvénient de ce type de foyer est que la bobine ne peut détecter que des récipients ayant un diamètre au moins égal à celui de la bobine. En effet, on constate que la valeur de l'inductance d'une telle bobine n'évolue de façon sensible que lorsque la bobine est quasiment recouverte par le récipient. Un récipient de diamètre inférieur à celui de la bobine ne peut donc pas être détecté. Un autre inconvénient de ce type de foyer est qu'il est nécessaire de prévoir une taille de bobine pour une taille de foyer. En général, dans une cuisinière ou dans une table de cuisson à usage domestique, on trouve plusieurs foyers de tailles différentes, ce qui impose de multiplier les outillages de réalisation des différentes bobines et augmente en conséquence le coût de réalisation de tels ensembles à plusieurs foyers. Lorsque la détection de présence de récipient est utilisée pour mettre en marche le foyer, on comprend qu'un tel foyer ne puisse pas être mis en marche lorsque le récipient est d'un diamètre légèrement inférieur à celui du foyer. Plus précisément, on peut citer à titre d'exemple un foyer de diamètre 220 mm, ce foyer possédant dans sa bordure une bobine de détection. On constate que la bobine ne détecte pas la présence d'un récipient de diamètre inférieur ou égal à 180 mm.

Un autre moyen utilisé pour détecter la présence d'un récipient et connaître son diamètre est décrit dans le brevet US 4 319 109. Le dispositif décrit une série de capteurs ponctuels, par exemple inductifs, placés de façon radiale sur le foyer. Chaque capteur réagit lorsqu'il est recouvert par un récipient. Lorsque le ou les capteurs situés près du centre du foyer sont recouverts, on détecte la présence d'un petit récipient et lorsque les capteurs plus éloignés du centre sont recouverts, on détecte la présence d'un récipient plus grand. Ce dispositif présente l'inconvénient de nécessiter un grand nombre de capteurs pour connaître avec précision le diamètre du récipient recouvrant le foyer, ce qui multiplie les raccordements électriques de ces capteurs et ce qui complique le traitement des différentes informations issues des capteurs.

Néanmoins, la connaissance du diamètre du récipient est intéressante, car elle permet par exemple, de mettre en marche le foyer, en fonction du diamètre du récipient, à une puissance inférieure à la puissance maximale du foyer.

La présente invention a pour but de pallier les inconvénients décrits précédemment en utilisant un capteur inductif placé sur une direction radiale du foyer, capteur suffisamment allongé pour détecter la présence et connaître le diamètre d'un récipient le recouvrant.

Plus précisément, le foyer de cuisson comportant un fond, un élément chauffant disposé sur le fond et au moins un capteur inductif capable de détecter la présence d'un récipient conducteur électrique, le capteur inductif comportant une bobine comprenant au moins une spire, est caractérisé en ce que la spire est de forme allongée sensiblement suivant une direction radiale du foyer.

L'invention sera mieux comprise et d'autres caractéristiques apparaîtront à l'aide de la description ci-après et des dessins joints où :
- la figure 1 représente schématiquement un exemple de conducteur électrique formant la bobine de détection, conducteur sensiblement enroulé dans un plan ;
- la figure 2 représente schématiquement un autre exemple de conducteur électrique formant la bobine de détection, conducteur enroulé autour d'un mandrin rectangulaire ;
- la figure 3 représente un foyer de cuisson en vue de dessus comportant un capteur inductif ;
- la figure 4 représente un foyer de cuisson en vue de dessus, plus petit que le foyer de cuisson représenté figure 3 et comportant un capteur inductif identique à celui représenté figure 3 ;
- la figure 5 représente en vue de dessus, un foyer de cuisson à deux circuits chauffants concentriques et séparés, comportant un capteur inductif ;
- la figure 6 représente en vue de dessus, un foyer de cuisson à deux circuits chauffants séparés, ce foyer étant prévu pour chauffer des récipients de forme oblongue ou ronde ;
- la figure 7 représente un foyer de cuisson en vue de dessus comportant deux capteurs inductifs ;
- la figure 8 représente un foyer de cuisson en vue de dessus comportant trois capteurs inductifs.

Pour plus de simplicité, on désignera dans les différentes figures les mêmes éléments par les mêmes repères topologiques.

Le principe de l'invention est basé sur l'utilisation d'un capteur inductif allongé. Un exemple préférentiel de forme d'enroulement du conducteur électrique formant une bobine utilisée pour réaliser le capteur est donné figure 1. Dans cet exemple, l'enroulement se fait dans un plan, celui de la figure 1. A partir d'une première extrémité 1, un conducteur électrique 2 s'enroule par exemple autour d'un rectangle 3 dont le grand côté est nettement plus grand que le petit côté. Ce premier tour forme une première spire allongée. On peut donner un exemple de rectangle dont le grand côté mesure environ 50 mm et le petit côté, 5 mm. Après un premier tour du rectangle 3 effectué, le conducteur s'enroule plusieurs fois autour de lui-même tout en gardant un isolement électrique suffisant, jusqu'à une deuxième extrémité 4, formant ainsi plusieurs spires allongées, ceci autant de fois que nécessaire pour obtenir une valeur d'inductance désirée. A titre d'exemple on peut citer qu'une bobine comportant 11 spires autour du rectangle 3 ayant les dimensions données précédemment donne une valeur d'inductance à vide de l'ordre de 10 µH.

On peut envisager plusieurs méthodes pour réaliser une telle forme de bobine. Une première méthode consiste à découper par exemple chimiquement un métal et à l'immobiliser entre deux couches fines d'isolant électrique, comme par exemple du mica, pour former un capteur. Le mica a ici été proposé pour sa bonne tenue en température. En effet, un tel capteur peut être soumis à des températures maximales de l'ordre de 500° C. Afin de raccorder électriquement le capteur, on peut par exemple prévoir à chacune des extrémités 1 et 4 une plage de métal plus large que le conducteur électrique 2. Afin de tenir aux températures citées précédemment, on pourra effectuer le raccordement au moyen de fils électriques de câblage soudés électriquement sur les plages de métal. Par ailleurs on choisit le métal qui constitue la bobine par exemple pour ses bonnes qualités en température afin que la valeur de l'inductance varie le moins possible avec la température. On peut citer à titre d'exemple un alliage d'aluminium et de chrome.

Cette méthode présente l'avantage de procurer un capteur très peu épais, par exemple de l'ordre de 100 µm qui peut être par la suite plaqué contre la plaque isolante sous laquelle se trouve par exemple le foyer de cuisson.

Une deuxième méthode pour réaliser ce capteur consiste à réaliser, par exemple par moulage dans un support, une rainure qui s'étend suivant la forme que l'on veut donner au conducteur électrique 2. Il suffit ensuite de déposer dans cette rainure un fil électrique nu. L'isolement entre spires est ici obtenu par la distance séparant deux rainures. Le support peut par exemple être réalisé en vermiculite.

Une troisième méthode pour réaliser ce capteur consiste à réaliser sur un support une sérigraphie d'encre conductrice. Le motif de cette sérigraphie est celui qui est décrit figure 1. Le matériau du support doit être suffisamment lisse et peu poreux, comme par exemple le ciment magnésien, pour permettre la sérigraphie.

Il est bien entendu que les trois méthodes décrites précédemment ne sont pas limitatives. La caractéristique de ce premier exemple de forme de bobine est de réaliser toutes les spires de la bobine de façon sensiblement coplanaire.

Dans le cas où le foyer est placé sous une plaque isolante, par exemple en vitrocéramique, la forme de la bobine, décrite figure 1, permet de plaquer le capteur contre la plaque isolante. Ceci présente l'avantage d'un capteur le plus proche possible du récipient à détecter. Ce qui améliore sa sensibilité. Un autre avantage est que le capteur va suivre la température du récipient à travers la plaque isolante. Or, on sait que la résistance d'un conducteur électrique varie en fonction de sa température. Il est possible d'utiliser cette propriété pour connaître la température du récipient en mesurant la résistance du capteur. On pourra choisir pour le conducteur un matériau dont la résistance varie fortement en fonction de la température comme par exemple un alliage faiblement allié de cuivre. Si au contraire, on ne souhaite pas profiter de cet avantage, on choisira pour le conducteur un matériau dont la résistance varie peu en fonction de la température comme par exemple un alliage particulier de cuivre et de nickel appelé constantan.

Un autre exemple de forme d'enroulement du conducteur électrique d'une bobine est donné figure 2. Dans cet exemple, plus classique pour une bobine, on enroule sur une ou plusieurs couches autour d'un mandrin à section allongée, un conducteur électrique isolé. La section allongée est par exemple un rectangle de longueur 60 mm et de largeur 15 mm. En figure 2 est représenté en trait fort un conducteur électrique 2 enroulé sur le mandrin cité précédemment mais non représenté. Ici, à titre d'exemple, quatre spires sont représentées sur une seule couche. Le conducteur électrique 2 se prolonge au-delà des deux extrémités 1 et 4 de l'enroulement. Les deux prolongements 5, chacun au-delà d'une des extrémités 1 et 4 peuvent servir au raccordement électrique du capteur.

Les isolements classiques des conducteurs électriques tiennent difficilement à des températures de l'ordre de 500° C. Pour pallier cet inconvénient on peut donc prévoir une protection de l'enroulement au moyen d'un matériau isolant thermique.

La figure 3 représente le montage d'un capteur dans un foyer radiant. Il est bien entendu que le foyer radiant n'est donné ici qu'à titre d'exemple : on peut utiliser un tel capteur pour tout type de foyer, comme par exemple un foyer halogène. Le foyer décrit figure 3 comporte une plaque 10 en forme de disque formant le fond du foyer. Cette plaque 10 est habituellement réalisée en matériau isolant thermique. La périphérie de cette plaque 10 est surélevée par une bordure 11, bordure également réalisée en matériau isolant thermique. La partie supérieure de cette bordure 11 définit un plan qui par la suite sera de préférence en contact avec la plaque isolante qui recouvre le foyer. Sur cette plaque 10 est disposée une résistance électrique 12 formant l'élément chauffant du foyer. Cette résistance est raccordée à une alimentation électrique au moyen de deux languettes 13. Le foyer peut comporter également, comme il est habituel, un dispositif 14 limiteur de température afin d'éviter que la température interne du foyer ne dépasse une limite supérieure. Ce dispositif limiteur comporte par exemple une canne 15 dont un élément interne se dilate avec l'augmentation de température interne du foyer. Lorsque la dilatation de cet élément interne atteint une valeur donnée, cela entraîne la commutation d'un interrupteur à bilame situé à l'intérieur d'un capot 16 et, par suite, cela permet de couper l'alimentation électrique de la résistance 12. Cet interrupteur peut être monté en série entre la résistance 12 et une des bornes de l'alimentation électrique du foyer.

Selon l'invention le foyer comporte aussi un monticule 17 posé sur la plaque 10. Ce monticule 17 a sensiblement une forme parallélépipédique dont une extrémité 18 est de préférence située au voisinage de la bordure 11. L'extrémité 19 opposée à 18 est sensiblement située au centre du foyer, de telle sorte que le monticule 17 s'étend sensiblement selon une direction radiale du foyer. Ce monticule 17 sert de support à un capteur 20 sur lequel il est positionné de telle sorte que la direction, selon laquelle les spires du capteur 20 sont allongées, soit sensiblement confondue avec la direction radiale du foyer sur lequel est positionné le monticule 17. L'épaisseur du monticule 17 mesurée perpendiculairement à la plaque 10 est sensiblement égale à celle de la bordure 11 de sorte que la surface du capteur 20 opposée à la surface avec laquelle il est en contact avec le monticule 17 soit sensiblement dans le même plan surélevé de la bordure 11, ceci afin que le capteur 20 et la bordure 11 soient en contact avec la plaque isolante qui recouvre de préférence le foyer dans une cuisinière ou une plaque de cuisson. Il est possible de prévoir une empreinte dans la bordure afin de positionner le capteur 20. Une extrémité 21 du capteur perpendiculaire à la direction radiale est sensiblement positionnée sur la bordure 11. L'extrémité opposée 22 est sur un cercle 23 concentrique de la bordure 11. Pour faciliter la réalisation du foyer, le matériau du monticule 17 est avantageusement le même que celui de la bordure 11. Une fonction annexe du monticule 17 est de servir de support à la canne 15, cette canne étant alors positionnée entre le monticule 17 et la bordure 11 par exemple sur une autre direction radiale que celle sur laquelle s'étend le monticule 17.

Lorsqu'on place un récipient conducteur électrique, par exemple métallique, au-dessus du foyer et de façon concentrique à celui-ci, il peut, suivant son diamètre, recouvrir partiellement ou totalement le capteur 20. Un récipient de diamètre supérieur ou égal à celui du foyer recouvrira complètement le capteur 20. Un récipient de diamètre compris entre le diamètre du cercle 23 et le diamètre de la bordure recouvrira partiellement le capteur 20 et un récipient de diamètre inférieur au diamètre du cercle 23 ne recouvrira pas le capteur.

Lorsqu'on applique au capteur un courant électrique dont la fréquence est par exemple de 500 kHz, c'est la présence d'un récipient conducteur électrique au-dessus du capteur 20 qui fait évoluer la valeur de l'inductance du capteur 20. L'utilisation d'une telle fréquence permet d'obtenir une réduction de valeur de l'inductance du capteur 20 pour des récipients magnétiques ou amagnétiques. On pourra donc déterminer de la même façon la présence d'un récipient comportant un matériau conducteur électrique comme par exemple en alliage d'aluminium, en acier inoxydable ou en acier ferritique. Un exemple de valeur attendue pour l'inductance du capteur 20 est de l'ordre de 8 µH lorsque le capteur 20 est complètement recouvert et de l'ordre de 10 µH lorsque celui-ci n'est pas recouvert. Un recouvrement partiel donne une valeur de l'inductance intermédiaire entre les deux valeurs extrêmes précédemment citées.

La connaissance du diamètre d'un récipient recouvrant le foyer peut par exemple permettre de moduler la puissance électrique délivrée à la résistance 12. On peut par exemple ainsi réduire la puissance lorsque le diamètre du récipient est inférieur au diamètre de la bordure.

La figure 4 représente le montage d'un capteur dans un foyer radiant où l'on retrouve tous les éléments du foyer décrit figure 3. En revanche, le foyer décrit figure 4 a un diamètre inférieur à celui décrit figure 3. On peut donner à titre d'exemple une valeur de 220 mm pour le diamètre du foyer de la figure 3 et 160 mm pour le diamètre du foyer figure 4.

On peut par exemple utiliser sur ces deux foyers deux capteurs 20 identiques dont l'une des extrémités 21, est dans les deux figures 3 et 4, positionnée sensiblement sur la bordure 11. On détectera donc dans un foyer tel que représenté figure 4 des récipients plus petits que dans un foyer représenté figure 3. Ceci est bien adapté à une utilisation normale d'une plaque de cuisson comportant plusieurs foyers de tailles différentes où l'on choisit la taille du foyer en fonction du récipient que l'on veut chauffer. L'utilisation d'un même capteur pour des foyers de tailles différentes permet de standardiser le capteur et un dispositif électronique de traitement qui lui est par exemple associé, ce qui permet des gains de coût de production.

Ainsi qu'on l'a précisé, le capteur 20 est formé d'une ou plusieurs spires allongées, c'est-à-dire de longueur suffisante pour détecter une dimension de récipient dans une plage compatible avec les dimensions du foyer. Avantageusement la longueur du capteur 20 est au minimum trois fois supérieure à sa largeur. Par exemple, il n'est pas souhaitable que le foyer représenté à la figure 3, dont le diamètre est de 220 mm, puisse chauffer un récipient dont le diamètre serait inférieur à 160 mm. Ainsi, en utilisant sur ce foyer un capteur 20 dont la longueur est de 50 mm, le capteur 20 détectera automatiquement tout récipient métallique de diamètre supérieur à 160 mm et la commande en puissance du foyer pourra se faire en fonction de l'information délivrée par le capteur.

La figure 5 représente le montage d'un capteur dans un foyer radiant comportant deux circuits chauffants séparés. Ces deux circuits sont concentriques. L'un, 30, est au centre : il est limité en sa périphérie par une bordure 31. L'autre, 32, est concentrique du circuit chauffant 30 et est limité en sa périphérie par une bordure 33. Ce foyer comporte aussi des languettes 13 d'alimentation électrique des circuits chauffants et un dispositif 14 limiteur de température comportant lui-même une canne 15 et un capot 16. Ce foyer comporte en outre un monticule 34 portant un capteur 20. Ce monticule est, comme pour les foyers représentés figures 3 et 4, orienté sur une direction sensiblement radiale du foyer. Une des ses extrémités 19 est également située sensiblement au centre du foyer. Par contre l'autre extrémité 18 est, en figure 5, située sensiblement entre les bordures 31 et 33. Le capteur 20 est positionné sur le monticule 34, une de ses extrémités 21 étant disposée au voisinage de l'extrémité 18 du monticule 34. Le capteur 20 est ainsi sensiblement positionné à cheval sur la bordure 31 ; il permet de savoir si un récipient recouvre partiellement ou totalement les circuits chauffants 30 et 32. Ceci permet d'alimenter électriquement l'un et/ou l'autre des circuits chauffants 30 et 32 en fonction de la dimension du récipient posé sur le foyer.

La figure 6 représente, comme en figure 5, le montage d'un capteur dans un foyer radiant comportant deux circuits chauffants séparés. Par contre, en figure 6 les circuits chauffants ne sont pas concentriques : l'un 40 est circulaire, limité par une bordure 41, l'autre 42 est positionné sur un côté du circuit chauffant 40 de manière à ce que la périphérie du regroupement des deux circuits 40 et 42 ait une forme oblongue. Ce type de foyer trouve son utilité lorsqu'on souhaite pouvoir chauffer sur un même foyer un récipient circulaire ou un récipient allongé comme par exemple une poissonnière. En figure 6, comme en figure 5, le capteur 20 est sensiblement positionné à cheval sur la bordure 41 dans sa zone séparant les circuits chauffants 40 et 42.

Les foyers représentés figures 7 et 8 sont semblables à celui représenté figure 3. Par contre on a placé sur ces foyers deux capteurs 20 diamétralement opposés en figure 7, et 3 capteurs disposés à 120° en figure 8. Afin de soutenir la canne 15 du dispositif 14 limiteur de température, on a ajouté un petit monticule 50 circulaire au centre du foyer. L'avantage de ces variantes est de permettre la mesure du diamètre d'un récipient décentré. Il est bien entendu que ces variantes à deux ou trois capteurs peuvent être transposées quelle que soit la taille du foyer et quel que soit le nombre de circuits chauffants.

## Revendications

1. Foyer de cuisson comportant un fond (10), un élément chauffant (12 ; 30, 32 ; 40, 42) disposé sur le fond (10) et au moins un capteur inductif (20) capable de détecter la présence d'un récipient conducteur électrique, le capteur inductif (20) comportant une bobine comprenant au moins une spire, le foyer étant **caractérisé en ce que** la spire est de forme allongée sensiblement suivant une direction radiale du foyer.

2. Foyer de cuisson selon la revendication 1, **caractérisé en ce que** la spire est allongée de façon suffisante pour détecter une dimension dudit récipient dans une plage de dimensions compatibles avec les dimensions du foyer.

3. Foyer de cuisson selon l'une des revendications précédentes, **caractérisé en ce que** la longueur du capteur inductif (20) est au minimum trois fois supérieure à sa largeur.

4. Foyer de cuisson selon l'une des revendications précédentes, **caractérisé en ce que** la spire forme un plan sensiblement parallèle au fond (10) du foyer.

5. Foyer de cuisson selon l'une des revendications précédentes, **caractérisé en ce que** toutes les spires de la bobine sont sensiblement coplanaires.

6. Foyer de cuisson selon la revendication 5, **caractérisé en ce qu'**il est placé sous une plaque isolante et **en ce que** le plan est plaqué contre la plaque isolante.

7. Foyer de cuisson selon l'une quelconque des revendications 4 à 6 **caractérisé en ce qu'**il comporte une bordure (11 ; 31 ; 41) entourant le foyer et **en ce que** le capteur (20) est placé sur un monticule (17 ; 34) dont la hauteur est sensiblement voisine de celle de la bordure (11 ; 31 ; 41).

8. Foyer de cuisson selon la revendication 7, **caractérisé en ce que** le matériau du monticule (17 ; 34) est le même que celui de la bordure (11 ; 31 ; 41).

9. Foyer de cuisson selon l'une des revendications précédentes, **caractérisé en ce qu'**une extrémité du capteur (20) perpendiculaire à la direction radiale du foyer est sensiblement positionnée sur une bordure (11) entourant le foyer.

10. Foyer de cuisson selon l'une des revendications précédentes, **caractérisé en ce que** le foyer comporte plusieurs circuits chauffants séparés, (30, 32 ; 40, 42) par une bordure (31 ; 41) et **en ce que** le capteur (20) est situé à cheval sur la bordure (31 ; 41).

11. Foyer de cuisson selon l'une des revendications précédentes, **caractérisé en ce qu'**il comporte plusieurs capteurs (20), ceci afin de permettre la mesure du diamètre d'un récipient décentré.

12. Foyer de cuisson selon l'une des revendications précédentes, **caractérisé en ce que** l'enroulement du capteur (20) est déterminé pour obtenir une valeur de l'inductance à vide de l'ordre de 10 µH.

13. Foyer de cuisson selon l'une des revendications précédentes, **caractérisé en ce qu'**il comporte des moyens de mesure de la résistance électrique du capteur (20).

## Claims

1. Cooker comprising a base (10), a heating element (12; 30, 32; 40, 42) disposed on the base (10) and at least one inductive sensor (20) capable of detecting the presence of an electrically conductive receptacle, the inductive sensor (20) having a coil comprising at least one turn, the cooker being **characterised in that** the turn is elongate in shape substantially in a radial direction of the cooker.

2. Cooker according to claim 1, **characterised in that** the turn is sufficiently elongate to detect a dimension of the said receptacle in a range of dimensions compatible with the dimensions of the cooker.

3. Cooker according to one of the preceding claims, **characterised in that** the length of the inductive sensor (20) is at a minimum three times greater than its width.

4. Cooker according to one of the preceding claims, **characterised in that** the turn forms a plane substantially parallel to the base (10) of the cooker.

5. Cooker according to one of the preceding claims, **characterised in that** all the turns of the coil are substantially coplanar.

6. Cooker according to claim 5, **characterised in that** it is placed under an insulating plate and **in that** the surface is pressed against the insulating plate.

7. Cooker according to any one of claims 4 to 6, **characterised in that** it comprises a rim (11; 31; 41) surrounding the cooker and **in that** the sensor (20) is placed on a hump (17, 34), the height of which is substantially close to that of the rim (11; 31; 41).

8. Cooker according to claim 7, **characterised in that** the material of the hump (17, 34) is the same as that of the rim (11; 31; 41).

9. Cooker according to one of the preceding claims, **characterised in that** the end of the sensor (20) perpendicular to the radial direction of the cooker is substantially positioned on a rim (11) surrounding the cooker.

10. Cooker according to one of the preceding claims, **characterised in that** the cooker comprises several heating circuits (30, 32; 40, 42) separated by a rim (31; 41) and **in that** the sensor (20) is situated straddling the rim (31; 41).

11. Cooker according to one of the preceding claims, **characterised in that** it comprises several sensors (20), to enable the diameter of an off-centre receptacle to be measured.

12. Cooker according to one of the preceding claims, **characterised in that** the winding of the sensor (20) is determined so as to obtain a value of the inductance offload of 10 µH.

13. Cooker according to one of the preceding claims, **characterised in that** it comprises means of measuring the electrical resistance of the sensor (20).

## Patentansprüche

1. Kochstelle mit einem Boden (10), einem Heizelement (12; 30, 32; 40, 42), das am Boden (10) angeordnet ist, und mindestens einem Induktionssensor (20), der die Anwesenheit eines elektrisch leitenden Behälters erfassen kann, wobei der Induktionssensor (20) eine Spule mit mindestens einer Windung aufweist, wobei die Kochstelle **dadurch gekennzeichnet ist, dass** die Windung eine Form besitzt, die im Wesentlichen entlang einer radialen Richtung der Kochstelle langgestreckt ist.

2. Kochstelle nach Anspruch 1, **dadurch gekennzeichnet, dass** die Windung ausreichend langgestreckt ist, um eine Abmessung des Behälters in einem Bereich von Abmessungen zu erfassen, welche mit den Abmessungen der Kochstelle kompatibel sind.

3. Kochstelle nach einem der vorhergehenden Ansprüche, **dadurch gekennzeichnet, dass** die Länge des Induktionssensors (20) mindestens das Dreifache seiner Breite beträgt.

4. Kochstelle nach einem der vorhergehenden Ansprüche, **dadurch gekennzeichnet, dass** die Windung eine Ebene bildet, die zum Boden (10) der Kochstelle im Wesentlichen parallel ist.

5. Kochstelle nach einem der vorhergehenden Ansprüche, **dadurch gekennzeichnet, dass** alle Windungen der Spule im Wesentlichen koplanar sind.

6. Kochstelle nach Anspruch 5, **dadurch gekennzeichnet, dass** sie unter einer Isolierplatte angeordnet ist und die Fläche gegen die Isolierplatte gedrückt ist.

7. Kochstelle nach einem der Ansprüche 4 bis 6, **dadurch gekennzeichnet, dass** sie einen Rand (11; 31; 41) aufweist, der die Kochstelle umgibt, und dass der Sensor (20) auf einer Erhöhung (17; 34) angeordnet ist, deren Höhe der Höhe des Randes (11; 31; 41) im Wesentlichen nahe ist.

8. Kochstelle nach Anspruch 7, **dadurch gekennzeichnet, dass** das Material der Erhöhung (17; 34) dem des Randes (11; 31; 41) entspricht.

9. Kochstelle nach einem der vorhergehenden Ansprüche, **dadurch gekennzeichnet, dass** ein senkrecht zur radialen Richtung der Kochstelle verlaufendes Ende des Sensors (20) im Wesentlichen an einem Rand (11) angeordnet ist, der die Kochstelle umgibt.

10. Kochstelle nach einem der vorhergehenden Ansprüche, **dadurch gekennzeichnet, dass** die Kochstelle mehrere Heizkreise (30, 32; 40, 42) aufweist, die durch einen Rand (31; 41) voneinander getrennt sind, und dass sich der Sensor (20) auf beide Seiten des Randes (31; 41) erstreckt.

11. Kochstelle nach einem der vorhergehenden Ansprüche, **dadurch gekennzeichnet, dass** sie mehrere Sensoren (20) aufweist, um die Messung des Durchmessers eines außermittigen Behälters zu ermöglichen.

12. Kochstelle nach einem der vorhergehenden Ansprüche, **dadurch gekennzeichnet, dass** die Wicklung des Sensors (20) so bestimmt ist, dass ein Induktivitätswert bei nicht bedecktem Sensor von 10 µH erhalten wird.

13. Kochstelle nach einem der vorhergehenden Ansprüche, **dadurch gekennzeichnet, dass** sie Mittel zur Messung des elektrischen Widerstands des Sensors (20) aufweist.
